# EUROPÄISCHE PATENTSCHRIFT

(11) **EP 3 046 732 B1**
(45) Veröffentlichungstag und Bekanntmachung des Hinweises auf die Patenterteilung: **28.03.2018**
(21) Anmeldenummer: 14761324.4
(22) Anmeldetag: 03.09.2014
(51) Int. Cl.: B25C 1/04

(54) **EINTREIBVORRICHTUNG MIT BEHEIZTEM PNEUMATISCHEM SPEICHER**
DRIVING DEVICE WITH HEATED PNEUMATIC RESERVOIR
DISPOSITIF DE FIXATION AVEC ACCUMULATEUR PNEUMATIQUE CHAUFFÉ

(30) Priorität: 19.09.2013 EP 13185169
(43) Veröffentlichungstag der Anmeldung: 27.07.2016
(73) Patentinhaber: Hilti Aktiengesellschaft, 9494 Schaan (LI)
(72) Erfinder: BRUGGMUELLER, Peter, A-6719 Bludesch (AT); HANNOSCHOECK, Nikolaus, CH-9472 Grabs (CH); BOEHM, Christoph, CH-9473 Gams (CH)
(74) Vertreter: Hilti Aktiengesellschaft Corporate Intellectual Property
(86) Internationale Anmeldenummer: PCT/EP2014/068703
(87) Internationale Veröffentlichungsnummer: WO 2015/039866

(56) Entgegenhaltungen:
- EP-A2- 2 090 404
- WO-A1-03/037570
- DE-A1- 3 733 240
- DE-U1- 9 201 613
- US-A- 4 211 352
- US-A- 4 913 331
- US-A1- 2005 011 507
- US-A1- 2006 102 108
- US-A1- 2012 286 014

## Beschreibung

Die Erfindung betrifft ein Eintreibgerät nach dem Oberbegriff des Anspruchs 1.

Aus dem Stand der Technik sind Eintreibgeräte mit verschiedenen Antrieben bekannt, unter anderem mit externer Druckluft betriebene Geräte, mit einem Brenngas betriebene Geräte oder Geräte mit einem mechanischen Federspeicher.

DE 10 2005 000 107 A1 beschreibt in dem in Fig. 1 gezeigten Ausführungsbeispiel ein handgeführtes Eintreibgerät, bei dem ein Kolben eines Eintreibstößels durch komprimierte Luft eines Speicherraumes mit einer Kraft beaufschlagt ist. Nach einer Freigabe des Eintreibstößels wird dieser bei unter Entspannung der komprimierten Luft beschleunigt. Das Aufladen des Speicherraumes erfolgt mittels eines elektrisch angetriebenen Kompressors.

Es ist die Aufgabe der Erfindung, ein Eintreibgerät anzugeben, das eine gute Beschleunigung eines Energieübertragungselementes bei gegebener Baugröße aufweist.

Diese Aufgabe wird für eine eingangs genannte Eintreibvorrichtung erfindungsgemäß mit den kennzeichnenden Merkmalen des Anspruchs 1 gelöst. Durch das Vorsehen eines Heizgliedes kann einer Druckminderung des Antriebsgases durch Abkühlung entgegengewirkt werden. Hierdurch wird unabhängig von einer Wartezeit zwischen einer Befüllung des Gasraumes und einem Beginn des Eintreibvorgangs eine gleichmäßige Eintreibenergie sichergestellt.

Unter einem Heizglied im Sinne der Erfindung ist jedes Bauelement zu verstehen, mittels dessen auf definierte, bevorzugt ansteuerbare Weise eine Wärmemenge in das Antriebsgas verbracht werden kann. Die Wärmeenergie kann aus ursprünglich chemisch oder physikalisch gespeicherter Energie gewandelt handeln, wobei grundsätzlich alle Speicherformen in Betracht kommen. Zum Beispiel sind neben elektrischen Heizelementen sind auch Verbrennungsvorgänge, katalytische exotherme Reaktionen oder Ähnliches als Wärmequelle möglich.

Unter einem Befestigungselement im Sinne der Erfindung wird jeder eintreibbare Nagel, Bolzen, Krampe, Stift oder auch eine Schraube verstanden.

Bei dem Antriebsgas handelt es sich um Luft, insbesondere Umgebungsluft. Es kann sich aber auch um Gase wie Luft, Stickstoff oder Kohlendioxid aus einem Druckreservoir handeln oder auch um Reaktionsgase aus einer Verbrennung. Wesentlich ist im Sinne der Erfindung, dass das Antriebsgas in dem Gasraum unter Druck gespeichert ist, bis der Eintreibvorgang ausgelöst wird. Regelmäßig liegt daher nach Beladung des Gasraumes zunächst eine Temperatur des Antriebsgases vor, die oberhalb einer Umgebungstemperatur liegt und daher einem dissipativen Energieverlust ausgesetzt ist.

Bei allgemein vorteilhaften Ausführungsformen wird das Antriebsgas mittels eines bevorzugt in dem Gehäuse integrierten Kompressors in den Gasraum befördert. Dies ermöglicht die Unabhängigkeit von externen Gasquellen wie zum Beispiel einer Druckluftleitung. Bevorzugt umfasst der Kompressor dabei einen elektrischen Antrieb, wobei besonders bevorzugt der elektrische Antrieb zumindest optional durch einen Akkumulator als Energiequelle angetrieben ist. Hierdurch wird ein kabelloses Gerät ermöglicht, wobei zugleich die hohen Energiedichten moderner Akkumulatoren genutzt werden können. Bei einer bevorzugten Variante umfasst der Kompressor den Kolben, so dass das Antriebsgas durch eine Bewegung des Kobens auf den Gasraum zu komprimiert wird.

Bei einer vorteilhaften Ausführungsform ist ein Antrieb des Kompressors wärmeleitend mit dem Gasraum verbunden, so dass Abwärme des Antriebs genutzt wird, um die Abkühlung und das damit verbunden Absinken des Drucks in dem Gasraum zu reduzieren. Dadurch ist es möglich, Heizenergie für das Heizglied einzusparen. Bevorzugt ist die wärmeleitende Verbindung durch einen Strömungskanal verwirklicht, durch den ein Medium, zum Beispiel Kühlluft von dem Antrieb zu dem Gasraum strömt. Gemäss weiterer vorteilhafter Varianten ist der Antrieb in oder an dem Gasraum angeordnet.

Bei einer vorteilhaften Ausführungsform umfasst die Antriebseinrichtung ein Zündelement, welches zur Entzündung des Antriebsgases vorgesehen und bevorzugt in dem Gasraum angeordnet ist. Der Gasraum ist dann eine Brennkammer. Bevorzugt ist der Gasraum wärmeleitend mit einem Abgaskanal für während der Verbrennung des Antriebsgases entstehendes Abgas verbunden, so dass Abgaswärme genutzt wird, um die Abkühlung und das damit verbunden Absinken des Drucks in dem Gasraum zu reduzieren. Dadurch ist es möglich, Heizenergie für das Heizglied einzusparen. Besonders bevorzugt ist eine Wand des Gasraums mit dem Abgas beströmbar, beispielsweise als Teil des Abgaskanals.

Bei einer bevorzugten Ausführungsform der Erfindung ist das Heizglied als elektrisches Heizelement ausgebildet. Dabei kann es sich etwa um einen einfachen Heizdraht handeln, der innerhalb des Gasraums angeordnet ist und mit dem Antriebsgas in Kontakt steht. Besonders bevorzugt kann das Heizglied auch als PTC-Heizelement ausgebildet sein. Solche Heizelemente mit positivem Temperaturkoeffizient (PTC = positive temperature coefficient) haben gute selbstregelnde Eigenschaften und vermeiden ein Überhitzen auf einfache Weise.

Bei einer möglichen Weiterbildung der Erfindung kann das Heizglied einen Wärmespeicher umfassen, um auch bei abgeschalteter Energiezufuhr noch einen Wärmefluss in das Antriebsgas zu ermöglichen.

Zur weiteren Optimierung der Gastemperatur und zur Verringerung des Energieverbrauchs kann das Heizglied mittels einer Steuerschaltung in Abhängigkeit von einer gemessenen Temperatur oder einem anderen Betriebsparameter ansteuerbar sein. Bei dem Betriebsparameter kann es sich zum Beispiel um eine Zeitdifferenz seit einem Beladungsvorgang des Gasraumes handeln.

Weitere Merkmale und Vorteile der Erfindung ergeben sich aus den Ausführungsbeispielen sowie aus den abhängigen Ansprüchen. Nachfolgend werden mehrere bevorzugte Ausführungsbeispiele der Erfindung beschrieben und anhand der anliegenden Zeichnungen näher erläutert.

Fig. 1 zeigt eine schematische Schnittansicht einer erfindungsgemäßen Eintreibvorrichtung.

Die erfindungsgemäße Eintreibvorrichtung aus Fig. 1 umfasst ein handgeführtes Gehäuse 1, in dem ein Energieübertragungselement 2 mit einer Antriebseinrichtung 3 aufgenommen ist. Die Antriebsvorrichtung umfasst vorliegend einen Gasraum 7, der mittels eines Kompressors 9 mit einem Antriebsgas unter definiertem Druck befüllbar ist. Bei einem nicht gezeigten Ausführungsbeispiel wird der Gasraum mit Druck beaufschlagt, indem das Energieübertragungselement bei geschlossenem Gasraum auf den Gasraum zu bewegt wird, so dass der Kompressor das Energieübertragungselement umfasst.

Das Energieübertragungselement 2 umfasst ein Treibglied 2a in Form eines im Wesentlichen zylindrischen Stößels. Befestigungselemente sind in einem Magazin 5 aufgenommen. Durch eine Zufuhrmechanik (nicht dargestellt) wird jeweils ein Befestigungselement in eine Kammer transportiert, von wo es durch Einwirkung des Treibglieds 2a beschleunigt und durch ein Mündungsteil hindurch in ein Werkstück (nicht dargestellt) eingetrieben wird.
Das Treibglied 2a ist mit einem Kolben 2b des Energieübertragungselementes 2 verbunden, wobei der Kolben 2b in einem Zylinder 6 geführt ist.

Der Gasraum 7 ist mit einem Antriebsgas, vorliegend komprimierter Luft, unter einem Überdruck gegenüber dem Außendruck befüllbar. Der Gasraum 7 wird durch einen starren Wandabschnitt, der auch einen druckseitigen Teil des Zylinders 6 umfasst, und den bewegbaren Kolben 2b als veränderlichen Wandabschnitt umschlossen.

In dem Gasraum 7 ist ein Heizglied 8 angeordnet, mittels dessen Wärmeenergie auf das Antriebsgas übertragbar ist. Vorliegend ist das Heizglied 8 schematisch als einfache elektrische Heizwendel eines Heizdrahtes ausgebildet. Der Heizdraht befindet sich in einem mittleren Bereich des Gasraums, um eine möglichst schnelle und gleichmäßige Wärmeabgabe an das Antriebsgas zu ermöglichen.

Die Befüllung des Gasraums 7 mit dem Antriebsgas bzw. Druckluft erfolgt mittels des Kompressors 9, der in den vorliegenden Figuren nur schematisch dargestellt ist. Der Kompressor 9 wird durch einen elektrischen Antrieb, zum Beispiel einen drehenden Elektromotor in Verbindung mit einer oszillierenden Mechanik, angetrieben. Die Energiequelle des elektrischen Antriebs ist ein an dem Gehäuse 1 vorgesehener Akkumulator 4.

Zur beispielhaften Detailgestaltung des Kompressors und seines Antriebs sowie weiterer Komponenten des Eintreibgerätes, wie etwa einer Auslösevorrichtung und einer Rückstellfeder für das Energieübertragungselement, wird insbesondere auf die Druckschrift DE 10 2005 000 107 A1 verwiesen.

Die Erfindung funktioniert nun wie folgt:
In der gezeigten Ausgangsstellung des Kolbens 2b wird mittels des Kompressors Umgebungsluft in den Gasraum 7 gepumpt, bis ein definierter Druck erreicht ist. Dabei kann es sich insbesondere um einen Maximaldruck des Kompressors handeln. Im Zuge der Kompression des Antriebsgases wird dieses erwärmt, so dass im vollständig beladenen Zustand des Gasraums eine Gastemperatur vorliegt, die über der Umgebungstemperatur liegt.

In diesem Zustand kann das Gerät bei Bedarf ausgelöst werden, was durch eine elektromechanische Freigabe des zuvor festgehaltenen Energieübertragungselementes 2 erfolgt. Nach dessen Freigabe wird der Kolben 2b durch den anliegenden Druck nach vorne beschleunigt.

Durch eine von der Bedienperson abhängige Zeitdauer zwischen dem Beladen des Gasraums und dem Auslösen des Eintreibvorgangs kommt es zu einer zunehmenden Abkühlung des Antriebsgases durch Wärmeabgabe an die Umgebung. Hierdurch sinkt der Druck des Antriebsgases und somit die zur Verfügung stehende Eintreibenergie.

Um diesem Verlust entgegen zu wirken wird das Heizglied 8 aktiviert. Vorliegend wird das Heizglied über die elektrische Energie des Akkumulators 4 aufgeheizt.

Für die Ansteuerung des Heizgliedes bieten sich verschiedene Varianten an, von denen einige beispielhaft nachfolgend genannt sind:
- Ansteuerung des Heizgliedes 8 in Abhängigkeit von einer gemessenen Gastemperatur, wozu ein Temperaturfühler in oder an dem Gasraum 7 erforderlich ist (nicht dargestellt).
- Ansteuerung des Heizgliedes 8 in Abhängigkeit von einem gemessenen Gasdruck, wozu ein Drucksensor in dem Gasraum 7 erforderlich ist (nicht dargestellt).
- Ansteuerung des Heizgliedes 8 in Abhängigkeit von einem seit dem Abschalten des Kompressors 9 verstrichenen Zeitabschnitt.
- Dauerhafte Aktivierung des Heizgliedes 8 nach Abschalten des Kompressors 9. Es kann eine maximale Aktivierungszeit vorgesehen sein, um den Akkumulator 4 zu schonen.
- Manuelle Aktivierung des Heizgliedes vor einem Eintreibvorgang. Hierbei kann eine gewisse Wartezeit vorgesehen sein.

Die Ansteuerung des Heizgliedes 4 kann insbesondere über eine zentrale Steuerschaltung der Eintreibvorrichtung erfolgen.

Nach dem Eintreiben des Befestigungsmittels wird das Energieübertragungselement 2 durch eine Rückstellfeder (nicht dargestellt) in die Ausgangsposition zurückgestellt und arretiert. Abschließend erfolgt die erneute Befüllung des Gasraums 7 durch den Kompressor 9.

## Patentansprüche

1. Eintreibvorrichtung, umfassend
ein handgeführtes Gehäuse (1) mit einem darin aufgenommenen Energieübertragungselement (2) zur Übertragung von Energie auf ein einzutreibendes Befestigungselement, und
eine Antriebseinrichtung (3) zur Beförderung des Energieübertragungselements (2),
wobei die Antriebseinrichtung (3) einen Energiespeicher mit einem Gasraum umfasst, der mit einem Antriebsgas unter einem definierten Überdruck befüllbar ist,
wobei der Überdruck in dem Gasraum (7) vor einem Auslösen eines Eintreibvorganges als gespeicherte Antriebsenergie vorliegt, und
wobei ein Kolben (2b) des Energieübertragungselements (2) einen veränderbaren Wandabschnitt des Gasraums (7) ausbildet, und wobei das Antriebsgas als komprimierte Luft vorliegt, **dadurch gekennzeichnet,**
**dass** über ein Heizglied (8) Wärmeenergie in das in dem Gasraum (7) eingeschlossene Antriebsgas übertragbar ist.

2. Eintreibvorrichtung nach Anspruch 1, **dadurch gekennzeichnet, dass** das Antriebsgas mittels eines insbesondere in dem Gehäuse (1) integrierten Kompressors (9) in den Gasraum befördert wird.

3. Eintreibvorrichtung nach Anspruch 2, **dadurch gekennzeichnet, dass** der Kompressor (9) einen elektrischen Antrieb umfasst.

4. Eintreibvorrichtung nach Anspruch 3, **dadurch gekennzeichnet, dass** der elektrische Antrieb zumindest optional durch einen Akkumulator (4) als Energiequelle angetrieben ist.

5. Eintreibvorrichtung nach einem der Ansprüche 2 bis 4, **dadurch gekennzeichnet, dass** der Kompressor (9) den Kolben (2b) umfasst.

6. Eintreibvorrichtung nach einem der Ansprüche 2 bis 5, **dadurch gekennzeichnet, dass** ein Antrieb des Kompressors wärmeleitend, insbesondere über einen Strömungskanal, mit dem Gasraum (7) verbunden ist, insbesondere in oder an dem Gasraum (7) angeordnet ist.

7. Eintreibvorrichtung nach einem der vorhergehenden Ansprüche, **dadurch gekennzeichnet, dass** das Heizglied (8) als elektrisches Heizelement ausgebildet ist.

8. Eintreibvorrichtung nach Anspruch 7, **dadurch gekennzeichnet, dass** das Heizglied (8) als PTC-Heizelement ausgebildet ist.

9. Eintreibvorrichtung nach einem der vorhergehenden Ansprüche, **dadurch gekennzeichnet, dass** das Heizglied (8) einen Wärmespeicher umfasst.

10. Eintreibvorrichtung nach einem der vorhergehenden Ansprüche, **dadurch gekennzeichnet, dass** das Heizglied (8) mittels einer Steuerschaltung in Abhängigkeit von einer gemessenen Temperatur, einem gemessenen Druck oder einem anderen Betriebsparameter ansteuerbar ist.

## Claims

1. Driving tool, comprising
a hand-held housing (1) with an energy transmission element (2) accommodated therein for transmitting energy to a fastening element to be driven, and
a drive device (3) for propelling the energy transmission element (2),
wherein the drive device (3) includes an energy store with a gas chamber which can be charged with a propellant gas under a defined overpressure,
wherein the overpressure is present as stored drive energy in the gas chamber (7) prior to initiation of a driving operation,
wherein a piston (2b) of the energy transmission element (2) forms a variable wall section of the gas chamber (7),
and wherein the propellant gas is present as compressed air,
**characterised in that**
thermal energy cans be transferred via a heating member (8) to the propellant gas enclosed in the gas chamber (7).

2. Driving tool according to Claim 1, **characterised in that** the propellant gas is conveyed into the gas chamber by means of a compressor (9) integrated, in particular, in the housing (1).

3. Driving tool according to Claim 2, **characterised in that** the compressor (9) includes an electric drive.

4. Driving tool according to Claim 3, **characterised in that** the electric drive is driven, at least optionally, by a battery (4) as the energy source.

5. Driving tool according to any one of Claims 2 to 4, **characterised in that** the compressor (9) includes the piston (2b).

6. Driving tool according to any one of Claims 2 to 5, **characterised in that** the drive of the compressor is connected, in particular via a flow channel, in a heat-conducting manner to the gas chamber (7), in particular is arranged in or on the gas chamber (7).

7. Driving tool according to any one of the preceding claims, **characterised in that** the heating member (8) is in the form of an electric heating element.

8. Driving tool according to Claim 7, **characterised in that** the heating member (8) is configured as a PTC heating element.

9. Driving tool according to any one of the preceding claims, **characterised in that** the heating member (8) includes a heat accumulator.

10. Driving tool according to any one of the preceding claims, **characterised in that** the heating member (8) can be activated by means of a control circuit in dependence on a measured temperature, a measured pressure or another operating parameter.

## Revendications

1. Dispositif d'enfoncement comportant :
un boîtier (1) tenu à la main avec un élément de transmission d'énergie (2) reçu dans celui-ci pour transmettre de l'énergie à un élément de fixation à enfoncer, et
un dispositif d'entraînement (3) pour transporter l'élément de transmission d'énergie (2),
dans lequel le dispositif d'entraînement (3) comporte un accumulateur d'énergie avec un compartiment de gaz qui peut être rempli d'un gaz propulsif sous une surpression définie,
dans lequel la surpression dans le compartiment de gaz (7) est présente sous forme d'énergie motrice accumulée avant un déclenchement d'une opération d'enfoncement, et
dans lequel un piston (2b) de l'élément de transmission d'énergie (2) forme un segment de paroi variable du compartiment de gaz (7),
et dans lequel le gaz propulsif est présent sous forme d'air comprimé, **caractérisé en ce que** de l'énergie thermique peut être transmise dans le gaz propulsif enfermé dans le compartiment de gaz (7) par l'intermédiaire d'un élément de chauffage (8).

2. Dispositif d'enfoncement selon la revendication 1, **caractérisé en ce que** le gaz propulsif est transporté dans le compartiment de gaz au moyen d'un compresseur (9) intégré notamment dans le boîtier (1).

3. Dispositif d'enfoncement selon la revendication 2, **caractérisé en ce que** le compresseur (9) comporte un mécanisme d'entraînement électrique.

4. Dispositif d'enfoncement selon la revendication 3, **caractérisé en ce que** le mécanisme d'entraînement électrique est au moins facultativement entraîné par un accumulateur (4) faisant office de source d'énergie.

5. Dispositif d'enfoncement selon l'une des revendications 2 à 4, **caractérisé en ce que** le compresseur (9) comporte le piston (2b).

6. Dispositif d'enfoncement selon l'une des revendications 2 à 5, **caractérisé en ce qu'**un entraînement du compresseur est relié au compartiment de gaz (7) de manière thermiquement conductrice, en particulier par l'intermédiaire d'un canal d'écoulement, et est agencé notamment dans ou sur le compartiment de gaz (7).

7. Dispositif d'enfoncement selon l'une des revendications précédentes, **caractérisé en ce que** l'élément de chauffage (8) est formé comme un élément de chauffage électrique.

8. Dispositif d'enfoncement selon la revendication 7, **caractérisé en ce que** l'élément de chauffage (8) est formé comme un élément de chauffage PTC.

9. Dispositif d'enfoncement selon l'une des revendications précédentes, **caractérisé en ce que** l'élément de chauffage (8) comporte un accumulateur de chaleur.

10. Dispositif d'enfoncement selon l'une des revendications précédentes, **caractérisé en ce que** l'élément de chauffage (8) peut être commandé au moyen d'un circuit de commande en fonction d'une température mesurée, d'une pression mesurée ou d'un autre paramètre de fonctionnement.
